# EUROPÄISCHE PATENTSCHRIFT

(11) **EP 0 740 639 B1**
(45) Veröffentlichungstag und Bekanntmachung des Hinweises auf die Patenterteilung: **26.08.1998**
(21) Anmeldenummer: 95940113.4
(22) Anmeldetag: 22.11.1995
(51) Int. Cl.: B65H 63/00

(54) **VERFAHREN UND VORRICHTUNG ZUR ERKENNUNG EINER FADENAUFSPULUNG AUF EINER ROTIERENDEN WALZE**
PROCESS AND DEVICE FOR DETECTING THE WINDING OF THREAD ON A ROTATING ROLLER
PROCEDE ET DISPOSITIF POUR DETECTER L'ENROULEMENT D'UN FIL SUR UN CYLINDRE EN ROTATION

(30) Priorität: 23.11.1994 DE 4441736
(43) Veröffentlichungstag der Anmeldung: 06.11.1996
(73) Patentinhaber: BARMAG AG, D-42862 Remscheid (DE)
(72) Erfinder: BERGER, Gerald, D-42109 Wuppertal (DE)
(74) Vertreter: Kahlhöfer, Hermann, Dipl.-Phys.
(86) Internationale Anmeldenummer: DE9501625
(87) Internationale Veröffentlichungsnummer: WO9615969

(56) Entgegenhaltungen:
- EP-A- 0 072 935
- WO-A-89/07672
- DE-A- 2 628 994
- DE-C- 885 908

## Beschreibung

Die Erfindung betrifft ein Verfahren zur Erkennung einer Fadenaufspulung auf einer rotierenden Walze nach dem Oberbegriff des Patentanspruchs 1 sowie eine Vorrichtung zur Ausführung dieses Verrfahrens.

Es ist bekannt, den Spulendurchmesser eines Wickelkörpers, insbesondere einer Spule eines synthetischen Fadens mittels einer schwenkbar angeordneten Tastwalze zu ermitteln. Die Tastwalze liegt hierzu an dem Wickelkörper und rotiert mit diesem. Kommt es im Bereich der Tastwalze zu einer Fadenstörung, so kann der Faden auf die Tastwalze aufgewickelt werden. Eine solche ungewollte Fadenaufspulung (= Wickler) führt zu einer Betriebsstörung. Die Betriebsstörung kann auch in einer dem Spulkopf vorgelagerten Changiereinrichtung zu einer Störung führen und in kurzer Zeit durch sich schnell vergrößerndes Volumen der Fadenaufspulung auf der Tastwalze erhebliche Schäden an der Fadenaufspulvorrichtung verursachen.

Um das Ausmaß der Betriebsstörung und des Schadens möglichst gering zu halten, ist bereits vorgeschlagen worden, ein tangential zur Tastwalze angeordnetes Fühlerblech vorzusehen. Da die Tastwalze vibriert, ist es notwendig zwischen der Tastwalze und dem Fühlerblech einen Luftspalt vorzusehen. Um sicherzustellen, daß unter allen Betriebsbedingungen keine Fehlalarmauslösungen durch das Fühlerblech erfolgen, muß der Luftspalt entsprechend groß ausgebildet werden. Dies führt zu dem Nachteil, daß sich bereits eine merkliche Fadenaufspulung auf der Tastwalze gebildet haben muß, damit das Fühlerblech ein Alarmsignal auslöst.

Im Hinblick darauf ist bereits der Vorschlag unterbreitet worden, eine Lichtschranke vorzusehen, welche parallel zur Tastwalze der Aufspulvorrichtung angeordnet ist. Sollte sich nun ein Faden um die Tastwalze wickeln, so wird die empfangene Lichtmenge durch den Wickler verändert. Wird ein vorgegebener Wert (Fotostrom) unterschritten, so wird ein Alarmsignal ausgelöst.

Diese Lösung berücksichtigt jedoch nicht, daß die Tastwalze vibriert. Die Vibrationen der Tastwalze entstehen durch radiale Schwingungen, die sich aus Ungenauigkeiten der Rundheit sowie aus Durchbiegungen oder durch Druck auf die Garnspulen ergeben. Auch durch Spiel in der Lagerung, Unwucht- und Vibrationsübertragung durch die anliegenden Garnspulen verursacht können solche Schwingungen entstehen.

Auch diese Lösung liefert daher keine befriedigende Überwachung der Tastwalze bzw. Kontaktwalze.

Schließlich ist es aus der DE 26 28 994 A1 bekannt, zur Überwachung ausgewählter Längenabschnitte einer rotierenden Kontaktwalze oder Tastwalze im Hinblick auf Fadenaufspulungen von einer in radialem Abstand über der Walze angeordneten Lichtquelle ein Lichtbündel unter einen Winkel zwischen 0° und 90° auf einen Überwachungsbereich der Walze zu richten, das zurückgeworfene Licht durch einen lichtempfindlichen Sensor aufzufangen und in ein elektrisches Signal umzuwandeln. Intensitätsänderungen des reflektierten Lichts oder des von einer Aufspulung verursachten Streulichts werden hierbei gemesssen, ausgewertet und zur Betätigung einer Garnschneidvorrichtung verwandt.

Nachteilig ist bei dem bekannten Verfahren, von dem die Erfindung ausgeht, daß der Überwachungsbereich im wesentlichen punktförmig ist und die gesamte Länge der Walze der Spulvorrichtung nur mit großem technischen Aufwand überwacht werden kann. Dies ist aber erforderlich, wenn sich beispielsweise bei stehender Changierung ein Fadenwickler an einem nicht überwachten Abschnitt der Welle bildet. Es ist zwar möglich, durch Anwendung einer Mehrzahl von Lichtquellen und Detektorvorrichtungen, die längs der Walze angeordnet sind oder alternativ durch ein Hin- und Herverfahren der Lichtquelle und der lichtempfindlichen Sensoreinrichtung auch solche Fadenwickler zu erfassen. Dadurch wird aber die Reaktionszeit des Systems sehr hoch und das Überwachungsverfahren für hohe Spulgeschwindigkeiten ungeeignet. Hinzu kommt, daß sich bei einer Verschmutzung der Walzenoberfläche die Reflexionseigenschaften verschlechtern und eine stabile Arbeitspunkteinstellung erschwert wird, wodurch die Funktionssicherheit der bekannten Vorrichtung stark eingeschränkt ist.

Der vorliegenden Erfindung liegt deshalb die Aufgabe zugrunde, ein Verfahren zur frühzeitigen Erkennung einer ungewollten Aufspulung an einem beliebigen Ort des Überwachungsbereichs einer rotierenden Walze in einer Fadenbearbeitungs- oder Fadenaufspulvorrichtung anzugeben, welches sicher und zuverlässig arbeitet. Ferner soll eine Vorrichtung angegeben werden, mittels derer die Erkennung eines wickelnden Fadens auf einer Walze einer solchen Vorrichtung mit hoher Funktionssicherheit und kurzer Reaktionszeit erfolgen kann.

Die Lösung dieser Aufgabe erfolgt für ein Verfahren der im Oberbegriff des Patentanspruchs 1 definierten Art erfindungsgemäß durch die Merkmale des Kennzeichens des Anspruchs 1. Vorteilhafte Weiterbildungen sind Gegenstand der Ansprüche 2 bis 10. Eine erfindungsgemäße Vorrichtung zur Erkennung eines wickelnden Fadens auf einer Walze einer Aufspulvorrichtung ist Gegenstand des Anspruchs 11. Vorteilhafte Weiterbildungen der Vorrichtung sind Gegenstand der Ansprüche 12 bis 20.

Durch das erfindungsgemäße Verfahren wird ein neuer Weg zur Erkennung einer Fadenaufspulung auf einer rotierenden, teilweise vom laufenden Faden umschlungenen Walze beschritten. Es wird hierzu vorgeschlagen, von einer Lichtquelle ein Lichtbündel unter einem Anstellwinkel a zu einer Mantellinie der Walze derart auf die Walze zu projizieren, daß sich dieses über die gesamte Länge des Überwachungsbereiches der Walze als Lichtband erstreckt und das von der Fadenaufspulung reflektierte Streulicht mittels einer Sensoreinrichtung zu detektieren und ein Alarmsignal auszulösen, wenn mindestens eine Fadenumschlingung im Überwachungsbereich der Walze festgestellt worden ist. Die Lage des Lichtsensors ergibt sich aus den Ansprüchen.

Dem Verfahren liegt der folgende Gedankengang zugrunde:

Durch eine vorzugsweise im wesentlichen senkrechte Anordnung der Auswerteinrichtung bezüglich des Überwachungsbereichs der Walze haben radiale Schwingungen der Walze keinen Einfluß auf die Erkennung des Fadens. Dadurch kann unter Umständen bereits eine einzige Fadenumschlingung auf der Walze festgestellt werden. Jedoch ist eine Anordnung des Lichtsensors auch in anderen Bereichen möglich. Die Maßnahme, die Walze mit einem schleifend einfallenden, parallelen oder sich aufweitenden Lichtbündel zu bestrahlen, bietet insbesondere den Vorteil, daß der gesamte Überwachungsbereich, der zwischen zwei im Abstand zueinander liegenden Normalebenen der Walze festgelegt wird, mit einer einzigen Lichtquelle und zugeordneter Abbildungsoptik beleuchtet wird, wenn der Anstellwinkel a zur Walzenmantelfläche richtig eingestellt ist. Dieser ist abhängig von der Amplitude der Schwingungen der Walze im Spulbetrieb, den Fertigungstoleranzen bei der Herstellung der Walze und der Höhe eventuell vorhandener Anlaufringe auf der Walze. Dieser Anstellwinkel α liegt im Bereich zwischen 3° und 10°, vorzugsweise bei 5° und wird im Einzelfall anhand der baulichen Gegebenheiten durch Versuch festgestellt. Die Erfassung eines Wicklers erfolgt daher gleichzeitig im gesamten Überwachungsbereich, während beim Stand der Technik nur eine punktuelle Erfassung durch aufeinanderfolgende Messungen möglich war. Die Feststellung des Fadens erfolgt dann dadurch, daß der Faden, welcher aus einer Mehrzahl von Filamenten besteht, Licht reflektiert und gleichsam auf der Walze der Fadenaufspulvorrichtung aufblitzt. Dieses Aufblitzen wird von der Auswerteinrichtung als Streulicht erkannt und hierauf ein Signal ausgelöst. Die Bestrahlung der Tastwalze auf dem gesamten Überwachungsbereich mit einem schleifend einfallenden Lichtbündel stellt deshalb sicher, daß ein Aufblitzen des Fadens erfolgt, schon wenn eine oder wenige Windungen vorhanden sind, da die Walze selbst nur wenig Licht in Richtung des Lichtsensors reflektiert und deshalb das einfallende Streulicht als Abweichung von einer eventuell vorhandenen Grundeinstrahlung erkannt wird.

Vorzugsweise ist das Licht monochrom. Die Walze kann z. B. mittels einer Laserlichtquelle bestrahlt werden. Dies ist zwar nicht notwendig, bietet aber den Vorteil, eventuell erforderliche Linsensysteme der Abbildungsoptik einfacher auslegen zu können, da das monochrome Licht eine einheitliche Wellenlänge hat und Korrekturen an den Linsen nur für diese einheitliche Wellenlänge zu berücksichtigen sind. Auch können Störungen durch äußere Einflüsse des Tages- oder Umgebungslichts durch Filter einfacher ausgeschaltet werden. Vorzugsweise ist eine Laserlichtquelle eine kostengünstige Möglichkeit, ein scharf abgegrenztes Lichtbündel monochromen Lichtes bereitzustellen. Elektronische Laserlichtquellen, die in infrarot-nahen Wellenlängenbereichen arbeiten, sind für die vorliegende Erfindung bevorzugt.

Bekannte Walzen von Fadenaufspulvorrichtungen weisen mehrere in axialem Abstand zueinander ausgebildete, erhabene Anlaufringe auf, um bei einem Spulenwechsel für das Fadenan- oder Fadenumlegen günstige Geschwindigkeitsverhältnisse einzustellen. Um sicherzustellen, daß neben den Anlaufringen keine unausgeleuchteten Bereiche vorliegen und im "Schatten" der Anlaufringe entstehende Fadenaufspulungen ebenfalls erfaßt werden, wird nach Anspruch 6 vorgeschlagen, die Walze mit zwei im wesentlichen in einer Ebene und mit axialem Abstand gegenüberliegend angeordneten Lichtquellen zu bestrahlen und damit den gesamten Überwachungsbereich - auch unmittelbar neben den Anlaufringen - auszuleuchten. Hierfür ergibt sich eine Anordnung des Sensors gemäß Anspruch 6 und vorzugsweise nach Anspruch 8.

Es sei darauf hingewiesen, daß die Walze die Fadenliefer- oder Fadenabzugswalze (Galette) einer Filamentspinnmaschine sein kann. Bevorzugt ist sie jedoch die Kontakt- oder Tastwalze einer Fadenaufspulvorrichtung in einer solchen Spinnmaschine für synthetische Filamentfäden, deren grundsätzlicher Aufbau beispielsweise aus der US-A-5,029,762 bekannt ist.

Zur Erkennung einer Fadenaufspulung auf einer rotierenden Walze einer Fadenaufspulvorrichtung wird eine Vorrichtung vorgeschlagen, die eine optoelektrische Einrichtung (Lichtsensor) aufweist, die in einer bevorzugten Ausgestaltung im wesentlichen mittig über dem Überwachungsbereich und mit Abstand auf der Seite der Walze angeordnet ist, die nicht vom Faden umschlungen ist, sowie eine Auswerteinrichtung, die ein Signal auslöst, umfaßt. Die optoelektrische Einrichtung ist mit der Auswerteinrichtung vorzugsweise elektrisch verbunden.

Durch die optoelektrische Einrichtung wird das von einer Fadenaufspulung auf der rotierenden Walze reflektierte Licht (Streulicht) erfaßt und in ein der Auswerteinrichtung zuzuführendes, vorzugsweise stehendes elektrisches Signal umgewandelt, wobei die Auswerteinrichtung beim Überschreiten einer Toleranzgrenze ein weiteres Signal auslöst, bei dem es sich um ein Alarmsignal oder ein Signal zum Fadenschnitt handeln kann.

Insbesondere umfaßt die Vorrichtung jedoch eine außerhalb des Überwachungsbereichs angeordnete Lichtquelle, die ein Lichtbündel in Längsrichtung der Walze und unter einem geringen Anstellwinkel zur Walze auf diese richtet. Die Lichtquelle emittiert vorzugsweise monochromes, Licht, beispielsweise das Licht einer Laserlichtquelle. Es kann beispielsweise ein im Querschnitt rechteckiges oder ein dem Überwachungsbereich angepaßtes, mit geeigneter Optik aufgeweitetes Lichtbündel sein.

Die optoelektrische Einrichtung umfaßt vorzugsweise eine Abbildungsoptik mit einem hinter einer Sammellinse angeordneten Lichtsensor. Bei dem Lichtsensor kann es sich um ein CCD-Array oder um eine Fotodiode handeln.

Die Verwendung eines Sensors in Form eines CCD-Arrays hat den Vorteil, daß dieses entsprechend dem Taktsignal ausgelesen werden kann. Durch die Kenntnis der axialen Lage der Anlaufringe auf einer Walze, insbesondere Tastwalze einer Fadenaufspulvorrichtung können die Meßwerte des Lichtsensors (Stör-Reflexe) aus diesem Bereich leicht mit einer Digitallogik ausgeblendet werden. Die Elektronik ermöglicht eine schnelle Reaktion auf Fehler, die im Bereich von Millisekunden liegen kann.

Weitere Vorteile und Merkmale des Verfahrens und der Vorrichtung werden anhand eines Ausführungsbeispiels beschrieben.

Es zeigen:
- Fig. 1: eine schematische Anordnung der Tastwalze eines Spulkopfes mit einer Einrichtung zur Wicklerüberwachung;
- Fig. 2: eine modifizierte Einrichtung gemäß Fig. 1 mit einer anderen Anordnung des Lichtsensors;
- Fig. 3: das von der Lichtquelle auf eine Mantelline der Walze und das von der Walze reflektierte Lichtbündel in einer Radialebene der Walze.

Auf der Welle oder Tastwalze 1, die z. B. einen Durchmesser von 85 mm hat, sind mehrere Anlaufringe 2 ausgebildet. Diese kommen mit den auf einer nicht dargestellten Spannfutterwelle aufgespannten Spulhülsen nach einem Spulenwechsel in Kontakt.

Die Tastwalze 1 wird mittels zweier mit Abstand zur Tastwalze und zueinander gegenüberliegend angeordneter, in einer Radialebene liegender Lichtquellen 3, 4 bestrahlt. Der Anstellwinkel a, unter dem das Licht- oder Strahlenbündel 5 auf der Tastwalze 1 einfällt, ist so spitz gewählt, daß jeder Bereich der der optoelektrischen Einrichtung (Lichtsensor) 6 - 8 zugewandten Seite des Überwachungsbereichs der Walze 1 ausgeleuchtet wird. Die Lichtquellen 3, 4 strahlen ein im Querschnitt rechteckiges Lichtbündel 5 mit einer Breite von etwa 10 mm und einer Tiefe von wenigen mm, vorzugsweise 1 mm, aus. Dies wird beispielsweise mit einer nicht dargestellten Kollimator-Optik erreicht, die zylindrische Linsen umfaßt. Das Lichtbündel 5 wird jeweils im Überwachungsbereich der Walze 1 als Linie bzw. als in Umfangsrichtung der Walze sehr schmales, längs einer Mantellinie verlaufendes Lichtband 50 auf die Walze projiziert. Um den gesamten Überwachungsbereich 20 der zwischen zwei im Abstand angeordneten Normalebenen der Walze 1 gebildet ist, auszuleuchten, sind die Lichtquellen 3, 4 seitlich außerhalb des Überwachungsbereichs 20 angeordnet.

Im wesentlichen senkrecht zur Drehachse der Tastwalze 1 ist im Abstand von der Tastwalze 1 eine optoelektrische Einrichtung (Lichtsensor) 6 - 8 im wesentlichen mittig über dem Überwachungsbereich 20 der Walze 1 angeordnet. Die Einrichtung umfaßt eine Sammellinse 7, hinter der ein Lichtsensor 8 angeordnet ist. Der Lichtsensor 8 ist aus Fotodioden aufgebaut, die das auffallende Licht in einen Fotostrom 15 umwandeln. Vor dem Lichtsensor 8 ist eine Maske 9 angeordnet, die den Bereich der Anlaufringe 2 ausblendet.

Der Lichtsensor 8 ist mit einer Auswerteinrichtung 10 und diese mit einer Alarmanzeigeeinrichtung 11 elektrisch verbunden.

Umschlingt ein Faden, der z. B. mit einer Geschwindigkeit von 8000 m/min zuläuft, die Tastwalze 1 und bildet einen Wickler 12, so reflektiert dieser das von den Lichtquellen 3, 4 emittierte Licht. Ferner werden Lichtstrahlen des Lichtbündels 5 an den feinen Kapillaren der Filamentfäden gebeugt. Das reflektierte Licht 13 trifft durch die Sammellinse 7 auf den Lichtsensor 8. Dieser gibt ein Signal 15 an die Auswerteinrichtung 10 ab, das mit einem Signal R verglichen wird, das einem störungsfreien Zustand entspricht. Die Auswerteinrichtung löst dann ein Alarmsignal aus, wenn bei einem Vergleich eine Abweichung auftritt, die größer ist als ein zulässiger Toleranzbereich.

Durch die vorliegende Erfindung läßt sich das unerwünschte Aufwickeln eines Fadens auf einer Tastwalze 1 über die ganze Länge des Überwachungsbereichs 20 frühzeitig erkennen, insbesondere schon nach einer oder wenigen Umschlingungen, so daß ein Fadenschnitt ausgelöst werden kann, bevor Folgeschäden an der Aufspulmaschine entstehen.

Mit Fotodioden können sehr kurze Reaktionszeiten erreicht werden. Ansprechzeiten von einer Mikrosekunde sind realisierbar. Die tatsächliche Reaktionszeit hängt von der Menge des von der Fadenaufspulung 12 reflektierten Lichtes ab. Deshalb sollte der Anstellwinkel α und die Breite des auf die Walze 1 gerichteten Lichtbündels 5 so klein wie möglich gehalten werden, beispielsweise 5° oder weniger bzw. schmaler als 1 mm.

Mit einem CCD-Sensor, der aus 1024 Bildpunkten besteht und mit einer Taktfrequenz von 15 Megahertz arbeitet, ist eine maximale Reaktionszeit von 70 Mikrosekunden zu erwarten.

Die Reaktionszeiten beider möglichen Sensoren liegen deutlich unter 2 Millisekunden. Diese Reaktionszeit ist ausreichend bei Auf spulgeschwindigkeiten von 8000 m/min und bei einem Tastwalzendurchmesser von 85 mm um Folgeschäden an den gefährdeten Komponenten der Aufspulvorrichtung zu vermeiden.

Fig. 2 zeigt eine modifizierte Einrichtung zur Wicklerüberwachung nach Fig. 1. Dort erfolgt die Bildaufnahme aus der Perspektive des einfallenden Lichtbündels 5, das von der Lichtquelle 3 über eine Optik, die die Linsen 16, 17 umfaßt, auf die hier nicht näher dargestellte Tastwalze 1 projiziert wird. Das zurückgeworfene Licht 13 wird durch die konvexe Fläche der Linse 17 abgelenkt und auf der opto-elektrischen Auswerteinrichtung (Lichtsensor) 7 - 8 abgebildet, die im Strahlengang der reflektierten Lichtstrahlen 13 angeordnet ist, diese erfaßt und in einen Fotostrom 15 umwandelt. Dieser wird wie in Fig. 1 der Auswerteinrichtung 10 zugeführt und dort beispielsweise mit einem Signal R verglichen, das dem Fotostrom 15 von der Intensität des reflektierten Lichtes einer Tastwalze 1 ohne Fadenaufspulung entspricht. Das Differenzsignal wird in der Auswerteinrichtung 10 dann verstärkt und kann bei Überschreitung eines vorgebbaren Schwellwertes eine Alarmeinrichtung 11 oder dgl. betätigen.

Der Vorteil der Anordnung gemäß Fig. 2 liegt darin, daß keine Bauteile der Überwachungseinrichtung in unmittelbarer Nähe der zu überwachenden Tastwalze 1 angebracht sein müssen, so daß der Konstrukteur größere Freiheit hinsichtlich der Unterbringung, Montage und Wartung der Lichtquelle 3 (Sender) und des Lichtsensors 7, 8 (Empfangsteil) sowie der dazwischenliegenden Optik hat.

Es sollte jedoch darauf hingewiesen werden, daß beim Vorhandensein einer zweiten Lichtquelle - zur Ausleuchtung des gesamten Überwachungsbereiches und zur Vrmeidung der Schattenbildung neben eventuellen Anlaufringen - die beiden Lichtquellen 3, 4 in zueinander versetzten, parallelen Ebenen angeordnet sein sollten, um eine direkte Einstrahlung des an der Tastwalzenoberfläche reflektierten Lichtes am gegenüberliegenden Lichtsensor zu vermeiden.

Fig. 3 zeigt schließlich in schematischer Anordnung in einer Radialebene der Walze 1, die im vorliegenden Fall keine Anlaufringe aufweist, die beispielsweise Lage der Lichtquelle 3 bezüglich der Walze 1, und zwar außerhalb des Überwachungsbereichs 20 dieser Walze. Sie zeigt auch die Zuordnung des Lichtsensors 6-8 zum Erfassen des an einer im Überwachungsbereich 20 möglichen Fadenaufspulung 12 erzeugten Streulichts. Dieses Streulicht entsteht durch Reflexion, Beugung und Brechung des einfallenden Lichtbündels 5 an den feinen Filamentfäden (Kapillarfäden) der Fadenaufspulung, die vorwiegend opak sind. Für eine Anordnung gemäß Figur 3 kann der Lichtsensor 6-8 auf der Seite der Walze 1 angeordnet werden, die oberhalb der Walze 1, d. h. oberhalb der Tangentialebene der Walze 1 liegt, in der das Lichtband 50 liegt. Ausgenommen davon sind die in der Zeichnung schraffiert dargestellten Bereiche des von der Lichtquelle auf die Walze 1 gerichteten Lichtbündels 5 und des von der Walze 1 reflektierten Lichtbündels 25. In einer winkelversetzten Ebene kann der Lichtsensor 6-8 überall angeordnet sein. Es muß nur gewährleistet sein, daß der Lichtsensor 6-8 das an einem Faden oder einer Fadenaufspulung entstehende Streulicht und nicht das von der Walze 1 selbst reflektierte Lichtbündel mißt und als Abweichung eines Fotostroms deutliche Lichtintensitätsunterschiede feststellbar sind.

## Patentansprüche

1. Verfahren zur Erkennung einer Fadenaufspulung (12) (= Wickler) auf einer rotierenden Walze (1), die von einem Faden teilweise umschlungen ist, bei dem das Lichtbündel einer Lichtquelle (3, 4) auf einen Überwachungsbereich der Walze (1) gerichtet wird, indem die Lichtquelle (3,4) außerhalb des Überwachungsbereichs angeordnet und schräg auf den Überwachungsbereich gerichtet ist,
und bei dem das aus dem Überwachungsbereich reflektierte Licht durch einen Lichtsensor (6-8) erfaßt wird,
und die Lichtquelle (3, 4) und der Lichtsensor (6-8) auf der Seite der Walze (1) liegen, die nicht von dem Faden umschlungen ist,
dadurch gekennzeichnet, daß
das Lichtbündel (5) derart auf die Walze (1) gerichtet wird, daß es sich als Lichtband (50) auf einer Mantellinie der Walze (1) abbildet und den Überwachungsbereich abdeckt,
und daß der Lichtsensor (6-8) außerhalb des von der Lichtquelle (3, 4) auf den Überwachungsbereich (20) gerichteten und außerhalb des von der Walze (1) reflektierten Lichtbündels (5) angeordnet ist.

2. Verfahren nach Anspruch 1,
dadurch gekennzeichnet, daß
das Lichtband (50) eine Breite von weniger als 5 mm, vorzugsweise weniger als 2 mm aufweist.

3. Verfahren nach Anspruch 1 bis 2,
dadurch gekennzeichnet, daß
das Lichtbündel (5) unter einem Anstellwinkel a zwischen 3 und 8°, vorzugsweise etwa 5° auf die Walze (1) gerichtet ist.

4. Verfahren nach Anspruch 1 bis 3,
dadurch gekennzeichnet, daß
die Welle (1) mit monochromem Licht bestrahlt wird.

5. Verfahren nach Anspruch 4,
dadurch gekennzeichnet, daß
die Lichtstrahlen (5) das Licht einer Laserlichtquelle sind.

6. Verfahren nach Anspruch 1 bis 5,
dadurch gekennzeichnet daß
die Walze (1) durch zwei Lichtquellen (3, 4), die sich gegenüberliegen, mit jeweils einem Lichtbündel (5) derart bestrahlt wird, daß auf der Walze (1) im Überwachungsbereich (20) ein im wesentlichen gemeinsames Lichtband (50) abgebildet wird, und daß der Lichtsensor (6-8) außerhalb der von den Lichtquellen (3, 4) auf den Überwachungsbereich (20) der Walze (1) gerichteten und der von der Walze (1) reflektierten Lichtbündel (5) angeordnet ist.

7. Verfahren nach einem der Ansprüche 1 bis 6,
dadurch gekennzeichnet, daß
die Walze (1) die Tastwalze einer Fadenaufspulvorrichtung für synthetische Endlosfäden ist.

8. Verfahren nach Anspruch 1 bis 7,
dadurch gekennzeichnet, daß
der Lichtsensor 6-8) zur Erfassung des von einer Fadenaufspulung (12) reflektierten Lichtes im wesentlichen mittig über dem Überwachungsbereich der Walze (1) angeordnet ist.

9. Verfahren nach Anspruch 1,
dadurch gekennzeichnet, daß
der Lichtsensor (6 -8) zur Erfassung des von einer Fadenaufspulung (12) reflektierten Lichtes im Strahlengang parallel zu der die Lichtstrahlen (5) emittierenden Lichtquelle (3) angeordnet ist.

10. Verfahren nach Anspruch 9,
dadurch gekennzeichnet, daß
das von dem Lichtsensor (6 - 8) empfangene Licht als elektrischen Signals (15) erfaßt und dessen Änderung zur Auslösung eines Alarmsignals verstärkt wird.

11. Vorrichtung zur Erkennung einer Fadenaufspulung (12) (Wickler) auf einer rotierenden Walze (1) einer Fadenbearbeitungs- oder Fadenaufspulvorrichtung zur Ausübung des Verfahrens nach den Ansprüchen 1 bis 10, mit einer Lichtquelle (3, 4) zur Bestrahlung der Walze (1) in einem Überwachungsbereich und einem Lichtsensor (6-8) zur Erfassung des aus dem Überwachungsbereich reflektierten Lichtes,
dadurch gekennzeichnet, daß
die Lichtquelle (3, 4) unter einem solchen Anstellwinkel α auf den Überwachungsbereich (20) der Walze (1) gerichtet ist, daß im Überwachungsbereich ein Lichtband (50) auf einer Mantellinie der Walze (1) abgebildet wird, das die Länge des Überwachungsbereichs abdeckt, und daß der Lichtsensor (6-8) außerhalb des von der Lichtquelle (3, 4) auf den Überwachungsbereich (20) der Walze (1) gerichteten und außerhalb des von der Walze (1) reflektierten Lichtbündels (5) angeordnet ist.

12. Vorrichtung nach Anspruch 11,
dadurch gekennzeichnet, daß
der Anstellwinkel (α) der Lichtquelle (3) zur Drehachse der Walze (1) zwischen 3 und 10°, insbesondere bei 5°, liegt.

13. Vorrichtung nach Anspruch 11 oder 12,
dadurch gekennzeichnet, daß
die Walze (1) von der Lichtquelle (3) mit monochromem Licht bestrahlt wird, das vorzugsweise von einer Laserlichtquelle emittiert wird.

14. Vorrichtung nach Anspruch 11 bis 13,
dadurch gekennzeichnet, daß
zwei Lichtquellen (3, 4) unter einem solchen Anstellwinkel α auf den Überwachungsbereich (20) der Walze (1) gerichtet sind, daß im Überwachungsbereich (20) der Walze (1) ein im wesentlichen gemeinsames Lichtband (50) abgebildet wird,
das die Länge des Überwachungsbereichs (20) abdeckt, und daß der Lichtsensor (6-8) außerhalb der von den beiden Lichtquellen (3, 4) im Überwachungsbereich (20) auf die Walze (1) gerichteten und der von der Walze (1) reflektierten Lichtbündel (5) angeordnet ist.

15. Vorrichtung nach Anspruch 11 bis 14,
dadurch gekennzeichnet, daß
der Lichtsensor (6-8) eine im Strahlengang des von der Fadenaufspulung (12) reflektierten Lichtbündels (5) angeordnete Sammellinse (7) aufweist.

16. Vorrichtung nach Anspruch 11 bis 15,
dadurch gekennzeichnet, daß
der Lichtsensor (8) ein CCD-Array aufweist.

17. Vorrichtung nach Anspruch 11 bis 15,
dadurch gekennzeichnet, daß
der Lichtsensor (8) eine Fotodiode aufweist.

18. Vorrichtung nach mindestens einem der Ansprüchen 11 bis 17, bei der die Walze (1) mehrere in axialem Abstand ausgebildete Anlaufringe (2) aufweist,
dadurch gekennzeichnet, daß
im Strahlengang zwischen der Sammellinse (7) und dem Lichtsensor (8) eine Maske (9) angeordnet ist.

19. Vorrichtung nach einem der Ansprüche 11 bis 18,
dadurch gekennzeichnet, daß
die Walze (1) die Tastwalze (1) einer Fadenaufspulvorrichtung oder eine Fadenfördergalette einer Spinnmaschine für synthetische Fäden ist.

20. Vorrichtung nach Anspruch 11,
dadurch qekennzeichnet, daß
der Lichtsensor (6-8) in einer Ebene angeordnet ist, die parallel zu der Ebene ist, in der die Lichtquelle (3) liegt, die das Lichtbündel (5) auf die Walze (1) richtet.

## Claims

1. Method of detecting spooling (12) of a yarn (= lap formation) on a rotating roller (1), around which a yarn is partially looped, wherein the light beam of a light source (3, 4) is directed onto a monitoring region of the roller (1) in that the light source (3, 4) is disposed outside of the monitoring region and directed obliquely onto the monitoring region,
and wherein the light reflected from the monitoring region is detected by a light sensor (6-8), and the light source (3, 4) and the light sensor (6-8) are situated at the side of the roller around which the yarn is not looped,
characterized in that
the light beam (5) is directed onto the roller (1) in such a way that it appears as a light band (50) along a surface line of the roller (1) and covers the monitoring region,
and that the light sensor (6-8) is disposed outside of the light beam (5) directed by the light source (3, 4) onto the monitoring region (20) and outside of the light beam (5) reflected by the roller (1).

2. Method according to claim 1,
characterized in that
the light band (50) has a width of less than 5 mm, preferably less than 2 mm.

3. Method according to claims 1 to 2,
characterized in that
the light beam (5) is directed onto the roller (1) at an angle of incidence α of between 3 and 8°, preferably of approximately 5°.

4. Method according to claims 1 to 3,
characterized in that
the shaft (1) is irradiated with monochrome light.

5. Method according to claim 4,
characterized in that
the light beams (5) are the light of a laser light source.

6. Method according to claims 1 to 5,
characterized in that
the roller (1) is irradiated by means of two light sources (3, 4), which lie opposite one another, by in each case one light beam (5) in such a way that a substantially common light band (50) appears on the roller (1) in the monitoring region (20), and that the light sensor (6-8) is disposed outside of the light beams (5) directed by the light sources (3, 4) onto the monitoring region (20) of the roller (1) and outside of the light beams (5) reflected by the roller (1).

7. Method according to one of claims 1 to 6,
characterized in that
the roller (1) is the feeler roller of a yarn spooling device for synthetic filament yarns.

8. Method according to claims 1 to 7,
characterized in that
the light sensor (6-8) for detecting the light reflected by spooling (12) of the yarn is disposed substantially centrally above the monitoring region of the roller (1).

9. Method according to claim 1,
characterized in that
the light sensor (6-8) for detecting the light reflected by spooling (12) of the yarn is disposed in the beam path parallel to the light source (3) emitting the light beams (5).

10. Method according to claim 9,
characterized in that
the light received by the light sensor (6-8) is acquired as an electrical signal (15) and the variation of said signal is amplified for triggering an alarm signal.

11. Device for detecting spooling (12) of a yarn (lap formation) on a rotating roller (1) of a yarn processing or yarn spooling device for implementing the method according to claims 1 to 10, having a light source (3, 4) for irradiating the roller (1) in a monitoring region and having a light sensor (6-8) for detecting the light reflected from the monitoring region,
characterized in that
the light source (3, 4) is directed towards the monitoring region (20) of the roller (1) at such an angle of incidence α that in the monitoring region a light band (50) appears along a surface line of the roller (1) and covers the length of the monitoring region, and that the light sensor (6-8) is disposed outside of the light beam (5) directed by the light source (3, 4) onto the monitoring region (20) of the roller (1) and outside of the light beam (5) reflected by the roller (1).

12. Device according to claim 11,
characterized in that
the angle of incidence (α) of the light source (3) relative to the axis of rotation of the roller (1) is between 3 and 10°, in particular 5°.

13. Device according to claim 11 or 12,
characterized in that
the roller (1) is irradiated by the light source (3) with monochrome light, which is preferably emitted by a laser light source.

14. Device according to claims 11 to 13,
characterized in that
two light sources (3, 4) are directed towards the monitoring region (20) of the roller (1) at such an angle of incidence α that a substantially common light band (50) appears in the monitoring region (20) of the roller (1) and covers the length of the monitoring region (20),
and that the light sensor (6-8) is disposed outside of the light beams (5) directed by the two light sources (3, 4) onto the roller (1) in the monitoring region (20) and outside of the light beams (5) reflected by the roller (1).

15. Device according to claims 11 to 14,
characterized in that
the light sensor (6-8) comprises a collecting lens (7), which is disposed in the beam path of the light beam (5) reflected by the spooling (12) of the yarn.

16. Device according to claims 11 to 15,
characterized in that
the light sensor (8) comprises a CCD array.

17. Device according to claims 11 to 15,
characterized in that
the light sensor (8) comprises a photodiode.

18. Device according to at least one of claims 11 to 17, in which the roller (1) comprises a plurality of axially spaced stop rings (2),
characterized in that
a mask (9) is disposed in the beam path between the collecting lens (7) and the light sensor (8).

19. Device according to one of claims 11 to 18,
characterized in that
the roller (1) is the feeler roller (1) of a yarn spooling device or is a yarn feeding galette of a spinning machine for synthetic yarns.

20. Device according to claim 11,
characterized in that
the light sensor (6-8) is disposed in a plane, which is parallel to the plane, in which the light source (3) directing the light beam (5) onto the roller (1) is situated.

## Revendications

1. Procédé d'identification d'un enroulement de fil (12) (= bobineuse) sur un rouleau rotatif (1) qui est partiellement entouré par un fil, selon lequel le faisceau lumineux d'une source lumineuse (3, 4) est dirigé sur une zone de surveillance du rouleau (1) par le fait que la source lumineuse (3, 4) est disposée en dehors de la zone de surveillance et est dirigée obliquement sur la zone de surveillance,
et selon lequel la lumière réfléchie à partir de la zone de surveillance est détectée par un détecteur photoélectrique (6 à 8), et selon lequel la source lumineuse (3, 4) et le détecteur photoélectrique (6 à 8) sont situés du côté du rouleau (1) qui n'est pas entouré par le fil,
caractérisé en ce que
le faisceau lumineux (5) est dirigé sur le rouleau (1) de telle sorte qu'il se reflète en tant que bande lumineuse (50) sur une génératrice du rouleau (1) et recouvre la zone de surveillance,
et en ce que le détecteur photoélectrique (6 à 8) est disposé en dehors du faisceau lumineux (5) dirigé par la source lumineuse (3, 4) sur la zone de surveillance (20), et en dehors de celui réfléchi par le rouleau (1).

2. Procédé selon la revendication 1,
caractérisé en ce que
la bande lumineuse (50) a une largeur inférieure à 5 mm, de préférence inférieure à 2 mm.

3. Procédé selon les revendications 1 et 2,
caractérisé en ce que
le faisceau lumineux (5) est dirigé sur le rouleau (1) suivant un angle d'incidence α compris entre 3 et 8°, de préférence de l'ordre de 5°.

4. Procédé selon l'une quelconque des revendications 1 à 3,
caractérisé en ce que
la lumière projetée sur l'arbre (1) est monochromatique.

5. Procédé selon la revendication 4,
caractérisé en ce que
les rayons lumineux (5) sont la lumière d'une source de lumière laser.

6. Procédé selon l'une quelconque des revendications 1 à 5
caractérisé en ce que
un faisceau lumineux (5) est à chaque fois projeté sur le rouleau (1) par deux sources lumineuses (3, 4) situées l'une en face de l'autre, de telle sorte qu'une bande lumineuse (50) sensiblement commune soit reflétée sur le rouleau (1) dans la zone de surveillance (20), et en ce que le détecteur photoélectrique (6 à 8) est disposé en dehors du faisceau lumineux (5) dirigé par les sources lumineuses (3, 4) sur la zone de surveillance (20) du rouleau (1) et réfléchi par le rouleau (1).

7. Procédé selon l'une quelconque des revendications 1 à 6,
caractérisé en ce que
le rouleau (1) est le rouleau palpeur d'un dispositif d'enroulement de fil pour fils synthétiques sans fin.

8. Procédé selon l'une quelconque des revendications 1 à 7,
caractérisé en ce que,
pour détecter la lumière réfléchie par un enroulement de fil (12), le détecteur photoélectrique (6 à 8) est pour l'essentiel disposé en étant centré au-dessus de la zone de surveillance du rouleau (1).

9. Procédé selon la revendication 1,
caractérisé en ce que,
pour détecter la lumière réfléchie par un enroulement de fil (12), le détecteur photoélectrique (6 à 8) est disposé dans le rayonnement parallèlement à la source lumineuse (3) émettant les rayons lumineux (5).

10. Procédé selon la revendication 9,
caractérisé en ce que
la lumière reçue par le détecteur photoélectrique (6 à 8) est détectée en tant que signal électrique (15), dont la variation est amplifiée pour le déclenchement d'un signal d'alarme.

11. Dispositif d'identification d'un enroulement de fil (12) (bobineuse) sur un rouleau rotatif (1) d'un dispositif de traitement et d'enroulement de fil destiné à la mise en oeuvre du procédé selon l'une quelconque des revendications 1 à 10, comportant une source lumineuse (3, 4) destinée à projeter de la lumière sur le rouleau (1) dans une zone de surveillance, et un détecteur photoélectrique (6 à 8) destiné à détecter la lumière réfléchie à partir de la zone de surveillance,
caractérisé en ce que
la source lumineuse (3, 4) est dirigée sur la zone de surveillance (20) du rouleau (1) suivant un angle d'incidence α tel qu'une bande lumineuse (50) soit reflétée dans la zone de surveillance sur une génératrice du rouleau (1), laquelle recouvre la longueur de la zone de surveillance, et en ce que le détecteur photoélectrique (6 à 8) est disposé en dehors du faisceau lumineux (5) dirigé par la source lumineuse (3, 4) sur la zone de surveillance (20) du rouleau (1), et en dehors de celui réfléchi par le rouleau (1).

12. Dispositif selon la revendication 11,
caractérisé en ce que
l'angle d'incidence (α) de la source lumineuse (3) par rapport à l'axe de rotation du rouleau (1) se situe entre 3 et 10°, de préférence à 5°.

13. Dispositif selon la revendication 11 ou 12,
caractérisé en ce que
la source lumineuse (3) projette de la lumière monochromatique sur l'arbre (1), qui est de préférence émise par une source de lumière laser.

14. Dispositif selon l'une quelconque des revendications 11 à 13,
caractérisé en ce que
deux sources lumineuses (3, 4) sont dirigées sur la zone de surveillance (20) du rouleau (1) suivant un angle d'incidence α tel qu'une bande lumineuse (50) sensiblement commune soit reflétée dans la zone de surveillance (20) du rouleau (1),
laquelle recouvre la longueur de la zone de surveillance (20), et en ce que le détecteur photoélectrique (6 à 8) est disposé en dehors du faisceau lumineux (5) dirigé par les deux sources lumineuses (3, 4) sur le rouleau (1) dans la zone de surveillance (20), et en dehors de celui réfléchi par le rouleau (1).

15. Dispositif selon l'une quelconque des revendications 11 à 14,
caractérisé en ce que
le détecteur photoélectrique (6 à 8) comporte une lentille convexe (7), qui est disposée dans le rayonnement du faisceau lumineux (5) réfléchi par l'enroulement de fil (12).

16. Dispositif selon l'une quelconque des revendications 11 à 15,
caractérisé en ce que
le détecteur photoélectrique (8) comporte un réseau CCD.

17. Dispositif selon l'une quelconque des revendications 11 à 15,
caractérisé en ce que
le détecteur photoélectrique (8) comporte une photodiode.

18. Dispositif selon l'une au moins des revendications 11 à 17, dans le cas duquel le rouleau (1) comporte plusieurs bagues de butée (2) formées à écartement axial,
caractérisé en ce que
un masque (9) est disposé dans le rayonnement entre la lentille convexe (7) et le détecteur photoélectrique (8).

19. Dispositif selon l'une quelconque des revendications 11 à 18,
caractérisé en ce que
le rouleau (1) est le rouleau palpeur (1) d'un dispositif d'enroulement de fil ou d'une galette de déplacement de fil d'un métier à filer pour fils synthétiques.

20. Dispositif selon la revendication 11,
caractérisé en ce que
le détecteur photoélectrique (6 à 8) est disposé dans un plan qui est parallèle au plan dans lequel est situé la source lumineuse (3) qui dirige le faisceau lumineux (5) sur le rouleau (1).
